# FASCICULE DE BREVET EUROPEEN

(11) **EP 0 010 524 B1**
(45) Date de publication et mention de la délivrance du brevet: **15.06.1983**
(21) Numéro de dépôt: 79810131.7
(22) Date de dépôt: 17.10.1979
(51) Int. Cl.: A47B 65/00, B42F 7/12

(54) **Paroi de séparation pour le stockage de livres ou de documents**
Trennwand zum Aufbewahren von Büchern oder Dokumenten
Partition for the storage of books or documents

(30) Priorité: 20.10.1978 CH 10859/78
(43) Date de publication de la demande: 30.04.1980
(73) Titulaire: Denkinger, Charles, CH-1208 Genève 17 (CH)
(72) Inventeur: Denkinger, Charles, CH-1208 Genève 17 (CH)
(74) Mandataire: Nithardt, Roland

## Description

L'invention concerne une paroi de séparation pour le stockage de livres ou de documents constituée d'une plaque, dont un bord présente des pattes d'appui disposées alternativement de part et d'autre de la plaque, ces pattes étant sensiblement perpendiculaires au plan de la plaque.

Une telle paroi est déjà connue par le brevet U.S. n° 3144942, qui décrit essentiellement un dispositif de rangement dans lequel on peut mettre en place une série de parois de séparation telles que décrites ci-dessus, ces parois étant placées parallèlement les unes aux autres et introduites dans des fentes longitudinales d'une plaque de base placée horizontalement.

Un tel dispositif a une utilisation limitée au classement vertical. L'absence d'une paroi de fond verticale entre deux parois de séparation adjacentes constitue un ihconvéniént de ce type de dispositif de rangement, lorsqu'il est utilisé pour le classement vertical. En effet, les dossiers classés peuvent glisser vers l'arrière, de sorte que ce dispositif n'est utilisable que pour classer des livres ou des brochures reliées, des enveloppes ou des dossiers fermés.

En outre, les parois de séparation de ce type ne peuvent s'utiliser que pour le classement vertical, et il n'est guère possible d'envisager des combinaisons susceptibles de former des corbeilles de rangement horizontal.

La présente invention se propose de pallier ces inconvénients en réalisant une paroi de séparation pour le stockage de livres ou de documents caractérisée en ce que les pattes d'appui sont disposées sur deux bords adjacents de la paroi de séparation.

Le fait que deux bords adjacents comportent des pattes d'appui permet de réaliser des casiers de rangement fermés à l'arrière lorsque les parois sont placées verticalement, ou des corbeilles de rangement fermées sur trois côtés lorsque les parois de séparation sont superposées horizontalement.

Le dessin annexé représente, schématiquement et à titre d'exemple, une forme d'exécution de parois de séparation utilisées pour réalisier un dispositif de classement et une corbeille à courrier, ainsi qu'un détail d'une variante.
La figure 1 est une vue en perspective de ce dispositif.
La figure 2 montre, en élévation, une disposition des parois permettant de réaliser la corbeille à courrier.

La figure 2A est une vue similaire à celle de la fig. 2, mais illustrant une autre forme de réalisation des pattes d'appui de la paroi.

La figure 3 est une vue en perspective de cette corbeille à courrier.

La figure 4 montre un détail d'une variante.

Le dispositif illustré à la fig. 1 comprend deux parois 1 constituées chacune par une plaque 2 rectangulaire, dont deux bords adjacents 3 et 4 sont munis de pattes d'appui 5. Les pattes d'appui 5 s'étendent dans un plan sensiblement perpendiculaire au plan de la plaque 2 et sont disposées alternativement de part et d'autre de la plaque 2, le long des bords 3 et 4.

La présente de pattes d'appui 5 de part et d'autre de la plaque 2 permet à chaque paroi 1 de tenir en position verticale, sans qu'aucun poids ne repose sur les pattes d'appui 5, contrairement aux serre-livres connus. De plus, l'alternance des pattes d'appui 5 permet de rapprocher deux parois 1, jusqu'à ce que les extrémités des pattes 5 d'une paroi 1 entrent en contact avec la plaque 2 de l'autre paroi 1. De préférence, les parois 1 sont en matière plastique et présentent des plaques 2, dont les dimensions sont sensiblement égales aux dimensions normalisées des dossiers.

Dans le cas où la matière plastique employée autorise une déformation élastique assez grande des pattes d'appui 5, il est possible, en encastrant les pattes d'appui d'une paroi 1 dessus et dessous les pattes de l'autre paroi 1, de rapprocher deux parois 1 jusqu'à ce que leurs plaques 2 soient sensiblement l'une contre l'autre.

En prévoyant en outre un nombre pair de pattes d'appui 5 de mêmes dimensions sur chaque bord 3 et 4, on peut disposer deux parois 1 de façon à former une corbeille à courrier, comme le montrent les fig. 2 et 3. A cet effet, on dispose les deux parois 1 face à face, les bords 3 de leurs plaques 2 en regard l'un de l'autre, et les bords 4 opposés l'un à l'autre. Les deux parois 1 sont ensuite rapprochées, jusqu'à ce que leurs plaques 2 soient sensiblement l'une contre l'autre, les pattes d'appui 5 des bords 3 s'encastrant les unes contre les autres. Les parois 1 du dispositif de classement décrit ci-dessus permettent de réaliser à volonté des séparations verticales pour le rangement de dossiers ou des corbeilles à courrier.

On peut prévoir de nombreuses variantes du dispositif faisant l'objet de l'invention. On peut prévoir des parois 1, dont un seul bord 3 est muni de pattes d'appui 5. On peut envisager des parois 1, dans lesquelles les pattes d'appui 5 s'étendent dans des plans obliques symétriques par rapport au plan de la plaque 2, de façon à permettre aux pattes d'appui 5 de deux parois 1, en matière non déformable, de s'encastrer les unes contre les autres.

On peut également concevoir des pattes d'appui 5a (fig. 2A) ayant une forme différente de celle des pattes 5 de la fig. 2. Le profil de l'ensemble des pattes 5', disposées d'un même côté d'un bord de la plaque 2, est de forme sensiblement sinusoidale, l'ensemble des crêtes et des creux étant agencé pour que deux parois puissent être assemblées comme cela est illustré par la fig. 2A.

La fig. 4 montre une variante dans laquelle les pattes d'appui 5 présentent chacune une découpure à leur extrémité libre, de façon à définir une portion faisant saillie 6, les plaques 2 des parois 1 présentant des trous 7 correspondants sur leur pourtour.

On peut ainsi disposer des parois 1 l'une sur l'autre, les saillies 6 de l'extrémité des pattes 5 de l'une s'engageant dans les trous 7 de la plaque de l'autre.

De façon à permettre une bonne superposition des parois, les pattes d'appui 5, disposées aux extrémités des bords de la plaque 2, présentent une échancrure 8 s'étendant sur sensiblement la moitié de leur longueur.

## Revendications

1. Paroi de séparation pour le stockage de livres ou de documents constituée d'une plaque (2) dont un bord présente des pattes d'appui (5) disposées alternativement de part et d'autre de la plaque, ces pattes (5) étant sensiblement perpendiculaires au plan de la plaque (2), caractérisée en ce que les pattes d'appui sont disposées sur deux bords adjacents (3, 4) de la paroi de séparation.

2. Paroi selon la revendication 1, caractérisée en ce que les pattes d'appui d'un même bord sont de mêmes dimensions.

3. Paroi selon la revendication 1, caractérisée en ce que chaque patte présente, à son extrémité libre, une portion faisant saillie (6), la plaque présentant sur son pourtour des évidements (7) correspondant à ces saillies.

4. Paroi selon la revendication 1, caractérisée en ce que le profil de l'ensemble des pattes d'appui, disposées le long d'un bord de la plaque, est de forme sinusoïdale.

5. Utilisation selon l'une quelconque des revendications précédentes, pour former une corbeille à courrier en disposant au moins deux parois l'une contre l'autre, l'un des bords muni de pattes d'une plaque étant en regard du bord correspondant de l'autre plaque, les deux autres bords munis de pattes des deux plaques étant opposés l'un à l'autre.

## Patentansprüche

1. Trennwand zum Aufbewahren von Büchern oder Dokumenten, bestehend aus einer Platte (2) wovon ein Rand Stützlaschen (5) aufweist, die wechselweise nach der einen und anderen Plattenseite senkrecht zur Plattenebene angeordnet sind, dadurch gekennzeichnet, daß Stützlaschen auf zwei aneinandergrenzende Ränder der Trennwand angeordnet sind.

2. Wand nach Anspruch 1, dadurch gekennzeichnet, daß jeweils die Stützlaschen desselben Randes dieselben Abmessungen aufweisen.

3. Wand nach Anspruch 1, dadurch gekennzeichnet, daß jede Stützlasche an ihrem freien Ende einen vorspringenden Teil (6) bildet und die Platte an ihrem Umfang den Vorsprüngen entsprechende Ausschnitte (7) aufweist.

4. Wand nach Anspruch 1, dadurch gekennzeichnet, daß das Profil der Gesamtheit der längs eines Randes der Platte angeordneten Stützlaschen sinusförmig ist.

5. Anwendung nach einem der vorstehenden Ansprüche zur Bildung einer Postablage durch Gegeneinanderanordnung wenigstens zweier Wände, wobei einer der mit Laschen versehenen Ränder der einen Platte dem entsprechenden Rand der anderen Platte zugekehrt ist und die beiden anderen mit Laschen versehenen Ränder der beiden Platten voneinander abgekehrt sind.

## Claims

1. Partition for the storage of books and documents, constituted by a surface (2) which one side presents supporting tab members (5) extending alternatively here and there from the surface, these tab members being appreciably perpendicular to the plane of the surface (2), characterized in that the supporting tab members are located on two adjacent sides (3, 4) of the partition.

2. Partition according to claim 1, characterized in that the supporting tab members on the same side are of the same size.

3. Partition according to claim 1, characterized in that each tab member presents, at its free end, a projection portion (6), the surface presenting, on its periphery, slots (7) corresponding to these projections.

4. Partition according to claim 1, characterized in that the profile of all the supporting tab members placed along one side of the surface is a form appreciably sinusoidal.

5. Use according to one of the previous claims, in order to form a mail basket by placing at least two partitions against each other, one of the sides equipped with tab members of the surface being opposite the corresponding side of the other surface, the two other sides equipped with tab members of the two surfaces being opposite one another.
